# EUROPÄISCHE PATENTSCHRIFT

(11) **EP 0 412 317 B1**
(45) Veröffentlichungstag und Bekanntmachung des Hinweises auf die Patenterteilung: **01.12.1993**
(21) Anmeldenummer: 90113545.9
(22) Anmeldetag: 14.07.1990
(51) Int. Cl.: A47G 7/08

(54) **Blumenübertopf aus Kunststoffmaterial**
Plastic flower-pot cover
Cache-pot en matière plastique

(30) Priorität: 11.08.1989 DE 8909639 U
(43) Veröffentlichungstag der Anmeldung: 13.02.1991
(73) Patentinhaber: VOLKER GOERTZ PAPIER- UND KUNSTSTOFFVERARBEITUNG, D-38667 Bad Harzburg (DE)
(72) Erfinder: Goertz, Volker, D-3388 Bad Harzburg (DE)
(74) Vertreter: Einsel, Martin, Dipl.-Phys.

(56) Entgegenhaltungen:
- FR-A- 651 153
- FR-A- 865 980
- FR-A- 2 327 746

## Beschreibung

Die Erfindung betrifft einen Blumenübertopf aus Kunststoffmaterial.

Blumenübertöpfe sind in vielfältiger Gestaltung bekannt. Beispielsweise ist in der DE 88 13 026.6 U1 ein Blumenübertopf in Pilzform beschrieben. Ein aufrecht stehender Pilz weist einen weitgehend ausgehöhlten Stiel auf, an den sich oben eine ringförmige Hutkrempe anschließt. Die ringförmige Hutkrempe bildet zusammen mit der Aushöhlung in dem Stiel eine Ausnehmung zum Hineinstellen des Blumentopfes.

Der Blumenübertopf wird vorzugsweise aus wasserbeständigem Kunststoffmaterial hergestellt.

Gerade für Geschenkartikel besteht ein ständiger Bedarf nach immer neuen Formen. Blumenübertöpfe werden häufig als besonderer Gag, als überrachendes Zubehör angeboten, gekauft und verschenkt. Um diesen Anforderungen des Verbrauchers zu genügen, muß der Formenschatz an technisch brauchbaren Blumenübertöpfen ständig erweitert werden.

Aufgabe der Erfindung ist es daher, eine weitere Variante eines Blumenübertopfes aus Kunststoffmaterial vorzuschlagen.

Diese Aufgabe wird dadurch gelöst, daß der Blumenübertopf die Form eines Sektkühlers aufweist, daß er mit einer metallisierten Oberfläche versehen ist, und daß der Öffnungsdurchmesser zwischen 5 und 10 cm beträgt.

Ein derartiger Blumenübertopf erfüllt die an ihn gestellten Bedingungen. Er besitzt eine Öffnung, in die ein Blumentopf hineingestellt werden kann, seine Form wird automatisch mit Geschenken assoziiert, er ist verhältnismäßig kostengünstig zu produzieren. Dies ist ein besonders wichtiger Vorteil, da Blumenübertöpfe ein Beiwerk zur eigentlichen Ware, nämlich der Pflanze, darstellen. Diese soll dadurch besonders zur Geltung kommen, nicht der Blumenübertopf selbst.

Die Sektkühler-Form ist darüber hinaus auch praktisch für die Benutzung. Die sich nach oben erweiternde Öffnung erleichtert das Hineinstellen des Blumentopfes und zugleich auch eine stapelweise Aufbewahrung, was den Lagerplatzbedarf stark verringert.

Von besonderem Vorteil ist es, daß der Blumenübertopf mit einer metallisierten Oberfläche versehen wird. Die sich ergebenden Reflektionen verstärken die optische Metallähnlichkeit und den ästhetischen Eindruck. Wird die Metallisierung der Oberfläche bis auf die Innenseite der Öffnung erstreckt, so ergeben sich darüber hinaus Reflektionen der in den Blumenübertopf hineingesetzten Pflanze.

Ein Öffnungsdurchmesser von 5 bis 10 cm ergibt insgesamt eine besonders geeignete Proportion für den Blumenübertopf, die nicht nur formschön ist, sondern auch den im allgemeinen verschenkten Pflanzen besonders angepaßt ist.

Als Kunststoffmaterial empfehlen sich insbesondere Luran ("Luran" ist ein eingetragenes Warenzeichen der BASF AG) oder Polystyrol, die sich besonders gut metallisieren lassen. Sie besitzen darüber hinaus auch die erforderliche Wasserbeständigkeit und sind kostengünstig zu produzieren.

Werden Griffknöpfe an den Seiten vorgesehen, so wird der Eindruck eines Sektkühlers weiter verstärkt, da auch dieser im Original im allgemeinen damit versehen ist. Zusätzlich werden zweckmäßig Ausnehmungen in den Griffknöpfen vorgesehen, um die durch die Materialansammlung evtl. entstehenden Verformungen des Hauptkörpers des Blumenübertopfes zu vermeiden bzw. wesentlich zu verringern.

Die FR-A 865 980 offenbart einen Eimer mit Beleuchtung, der als von innen beleuchteter Blumentopf oder als beleuchtbarer Sektkühler verwendet wird. Demgegenüber ist der Blumenübertopf gemäß der Erfindung schon aufgrund seiner Größe gar nicht als Sektkühler verwendbar und hierfür auch nicht gedacht.

Im folgenden wird anhand der Zeichnung ein Ausführungsbeispiel der Erfindung im einzelnen beschrieben.

Die Figur zeigt eine perspektivische Ansicht einer Ausführungsform des erfindungsgemäßen Blumenübertopfes.

Ein Blumenübertopf besitzt die Form eines Sektkühlers, die allgemein mit dem Bezugszeichen 1 versehen ist.

Die Form 1 besteht aus Kunststoff, insbesondere aus Polystyrol oder Luran, und besitzt eine metallisierte Oberfläche 2. Die Metallisierung erfolgt vorzugsweise in Silber- oder Goldfärbung. Dabei wird auf die Kunststofform Aluminium aufgedampft und anschließend eine Schutzschicht überlackiert.

Oben besitzt die Form 1 eine Öffnung 3, in die der Blumentopf eingestellt werden kann. Diese Öffnung hat einen Durchmesser von etwa 5 bis 10 cm.

Die Höhe der Form 1 liegt etwa in den gleichen Größenbereichen, so daß auch die Proportionen denen eines Sektkühlers entsprechen.

Der Durchmesser der Form 1 erweitert sich stetig von einem etwa kreisförmigen Boden mit allseitig aufragenden im wesentlichen symmetrischen Wänden bis zur Öffnung 3.

Zusätzlich ist vor allem knapp unterhalb der Öffnung 3 eine konkave Erweiterung der Wandung nach außen vorgesehen.

Knapp unterhalb der Öffnung 3 befindet sich auf zwei gegenüberliegenden Seiten in gleicher Höhe der Form 1 jeweils ein Griffknopf 4. Bei Sektkühlern dient dieser Griffknopf vor allem dem Transport. Bei der Herstellung von Kunststoffteilen führt eine Materialanhäufung zu Unregelmäßigkeiten und zum Zusammenfallen in der Nachbarschaft der Materialanhäufung. Um dem entgegenzuwirken, können insbesondere axiale Ausnehmungen in den Griffknöpfen vorgesehen werden.

## Patentansprüche

1. Blumenübertopf aus Kunststoffmaterial, **dadurch** **gekennzeichnet,** daß er die Form eines Sektkühlers (1) aufweist, daß er mit einer metallisierten Oberfläche (2) versehen ist, und daß der Öffnungsdurchmesser zwischen 5 und 10 cm beträgt.

2. Blumenübertopf nach Anspruch 1, **dadurch gekennzeich****net,** daß seitliche Griffknöpfe (4) vorgesehen sind, die Ausnehmungen aufweisen.

3. Blumenübertopf nach Anspruch 1 oder 2, **dadurch** **gekennzeichnet,** daß er aus Polystyrol besteht.

## Claims

1. A flower-pot holder of plastics material, **characterised in that** it has the shape of a champagne cooler, that it is provided with a metallised coating (2), and that the diameter of the opening amounts to between 5 and 10 cm.

2. A flower-pot holder according to claim 1, **characterised in that** there are provided side grips which have recesses.

3. A flower-pot holder according to claim 1 or 2, **characterised in that** it consists of polystyrene.

## Revendications

1. Cache-pot en matière plastique caractérisé en ce qu'il a la forme d'un seau à champagne (1), en ce qu'il est muni d'une surface (2) métallisée et en ce que le diamètre de l'ouverture est compris entre 5 et 10 cm.

2. Cache-pot selon la revendication 1, caractérisé en ce que sont prévues des poignées (4) latérales en forme de bouton présentant des évidements.

3. Cache-pot selon la revendication 1 ou 2, caractérisé en ce qu'il se compose de polystyrène.
